# EUROPÄISCHE PATENTSCHRIFT

(11) **EP 1 761 674 B1**
(45) Veröffentlichungstag und Bekanntmachung des Hinweises auf die Patenterteilung: **24.10.2007**
(21) Anmeldenummer: 05755623.5
(22) Anmeldetag: 28.06.2005
(51) Int. Cl.: E03F 1/00

(54) **VAKUUMTOILETTE SOWIE VERFAHREN ZUM BETRIEB EINER VAKUUMTOILETTE**
VACUUM-OPERATED TOILET AND ASSOCIATED OPERATING METHOD
TOILETTES A ASPIRATION, ET PROCEDE POUR FAIRE FONCTIONNER CES TOILETTES A ASPIRATION

(30) Priorität: 30.06.2004 DE 102004031460
(43) Veröffentlichungstag der Anmeldung: 14.03.2007
(73) Patentinhaber: EVAC GmbH, 22880 Wedel (DE)
(72) Erfinder: BOTH, Detlev, 22880 Wedel (DE); STARL, Oliver, 22880 Wedel (DE)
(74) Vertreter: Glaeser, Joachim
(86) Internationale Anmeldenummer: PCT/EP2005/006916
(87) Internationale Veröffentlichungsnummer: WO 2006/002857

(56) Entgegenhaltungen:
- DE-A1- 3 728 157
- US-A- 5 282 281
- US-A- 5 345 618

## Beschreibung

Die Erfindung betrifft eine Vakuumtoilette mit einem WC-Becken, einem Vakuumerzeuger, einem Sammelbehälter, Leitungen mit Ventilen und einem zwischen WC-Becken und Sammelbehälter angeordneten Zwischenbehälter mit einem Einlass- und einem Auslassventil sowie ein Verfahren zum Betreiben einer solchen Vakuumtoilette.

Eine sogenannte Vakuumklosettanlage und der Betrieb einer solchen Anlage ist beispielsweise in der DE 37 28 157 A1 beschrieben. Die dort offenbarte Anlage soll insbesondere in mobilen Einheiten, wie Zügen und Bussen eingesetzt werden. Dabei gehören folgende Bestandteile zu der dort beschriebenen Anlage: Ein WC-Becken, eine Vorrichtung zum Erzeugen eines Vakuums, ein Sammelbehälter, Leitungen mit Ventilen und ein zwischen WC-Becken und Sammelbehälter angeordneter Zwischenbehälter.

Bei dem vorbeschriebenen Verfahren wird folgendermaßen vorgegangen: Mit der Vorrichtung zum Erzeugen eines Vakuums, die ein an einen Druckluftbehälter angeschlossener Ejektor sein kann, wird im Zwischenbehälter ein Unterdruck erzeugt. Vor und hinter dem Zwischenbehälter ist jeweils ein Ventil vorgesehen, das pneumatisch geöffnet werden kann. Nach dem Betätigen eines Spülknopfes wird im Zwischenbehälter ein Unterdruck erzeugt und Spülwasser gelangt in das WC-Becken. Bei geöffnetem vor dem Zwischenbehälter angeordneten Ventil werden aus dem unter Atmosphärendruck stehenden WC-Becken Spülwasser und Fäkalien infolge des Druckgefälles in den Zwischenbehälter gesaugt. Im Anschluss daran wird bei geschlossenen Ventilen der Zwischenbehälter unter Überdruck gesetzt und nach Öffnen des dem Zwischenbehälter nachgeschalteten Ventils wird der Inhalt des Zwischenbehälters in den Sammelbehälter entleert. Wenn Druck im Zwischenbehälter aufgebaut wird, befindet sich das Abwasser auch in dem Zwischenbehälter und wird bei undichten oder verschlissenen Dichtungen der Ein- und Auslassventile auch in die Gehäuse der Ventile gedrückt, was zu Ablagerungen und nach einem gewissen Zeitraum zum Ausfall der Ventile führen kann. Weiterhin kann der Fall eintreten, dass während sich eines der Ventile öffnet, gleichzeitig der Gehäuseraum kurz freigegeben wird und das Abwasser in das Gehäuse gelangt.

Bei der vorliegenden Erfindung geht es darum, dieses Eindringen von Abwasser in die Gehäuse der Ventile zu verhindern und dies wird bei einer Vakuumtoilette der eingangs genannten Art dadurch erreicht, dass die Gehäuse des Einlassventils und des Auslassventils entweder mit einer oder jeweils mit einer Druckmittelquelle verbunden sind und dass der Druck in den Gehäusen höher als der im Zwischenbehälter ist, wenn dort der Druck zum Befördern der Ablaufmasse in den Sammelbehälter aufgebaut wird.

Auch kann die Druckmittelquelle mit den dem Zwischenbehälter abgewandten Seiten der Ventile verbunden sein.

Die Erfindung betrifft auch ein Verfahren zum Betrieb einer Vakuumtoilette mit einem WC-Becken, einem Vakuumerzeuger, einem Sammelbehälter, Leitungen mit Ventilen und einem zwischen WC-Becken und Sammelbehälter angeordneten Zwischenbehälter mit einem Einlass- und einem Auslassventil, wobei das Einlassventilgehäuse und das Auslassventilgehäuse unter höherem Druck als dem des Zwischenbehälters gehalten werden ,wenn in diesem Druck aufgebaut wird.

Es liegt auf der Hand, mit der erfindungsgemäßen Ausgestaltung zu erreichen, dass sich in den Ventilgehäusen keine Ablagerungen bilden können, was zur Erhöhung der Lebensdauer der Ventile führt.

Die Erfindung wird nachstehend anhand der Zeichnung beispielsweise erläutert.

Die einzige Figur der Zeichnung zeigt einen Teil einer Vakuumtoilette gemäß der Erfindung.

In der Figur ist mit 10 der Zwischenbehälter bezeichnet, der sich strömungsmäßig zwischen einem Becken 19 und der Abwasserleitung bzw. einem Sammelbehälter 20 befindet. Dieser Zwischenbehälter 10 ist beidseitig durch Ventile abgeschlossen, und zwar durch das Einlassventil 11 und das Auslassventil 12. Es handelt sich hierbei um Schieberventile oder Schlauchventile.

Die Gehäuse der beiden Ventile 11 und 12 sind mit einer Druckluftleitung verbunden gezeigt und durch den Zusatz P_{g} soll zum Ausdruck gebracht werden, dass hier ein Druck angelegt wird der höher als der im Zwischenbehälter 10 ist, wenn dort ein Druck zum Fördern der Ablaufmasse aufgebaut wird.

Wird nun im Zwischenbehälter der Druck P aufgebaut, wird gleichzeitig Druckluft P_{g} auf die Gehäuse der Ventile 11 und 12 gegeben, so dass über diese "saubere" Druckluft von den Ventilen aus in den Zwischenbehälter 10 gelangt, so dass sich dort keine Ablaufmasse ansammeln kann und die Ventile "sauber" bleiben und letztendlich die Lebensdauer der Ventile und des gesamten Systems erhöht wird.

Bei einer bevorzugten Ausführungsform der Erfindung kann der erforderliche Druck P_{g} auch aus dem Druck P hergeleitet werden, der im Zwischenbehälter 10 wirksam wird.

## Patentansprüche

1. Vakuumtoilette mit einem WC-Becken (19), einem Vakuumerzeuger, einem Sammelbehälter (20), Leitungen mit Ventilen (11, 12) und einem zwischen WC-Becken und Sammelbehälter angeordneten Zwischenbehälter (10) mit einem Einlass- und einem Auslassventil (11, 12), **dadurch gekennzeichnet, dass** die Gehäuse des Einlassventils (11) und des Auslassventils (12) entweder mit einer oder jeweils mit einer Druckmittelquelle verbunden sind und dass die Vakuumtoilette dazu geeignet ist, einen höheren Druck in den Gehäusen des Einlass- und Auslassventils als in dem Zwischenbehälter (10) zu erzeugen, wenn im Zwischenbehälter (10) der Druck zum Befördern der Ablaufmasse in den Sammelbehälter (20) aufgebaut wird.

2. Vakuumtoilette nach Anspruch 1, **dadurch gekennzeichnet, dass** die Druckmittelquelle (P_{g}) mit den dem Zwischenbehälter (10) abgewandten Seiten der Ventile (11,12) verbunden ist.

3. Verfahren zum Betrieb einer Vakuumtoilette mit einem WC-Becken, einem Vakuumerzeuger, einem Sammelbehälter (20), Leitungen mit Ventilen (11, 12) und einem zwischen WC-Becken (19) und Sammelbehälter (20) angeordneten Zwischenbehälter (10) mit einem Einlass- und einem Auslassventil, **dadurch gekennzeichnet, dass** das Gehäuse des Einlassventils (11) und das des Auslassventils (12) unter höherem Druck als dem des Zwischenbehälters (10) gehalten werden ,wenn in dem Zwischenbehälter Druck aufgebaut wird.

## Claims

1. Vacuum operated toilet comprising a toilet bowl (19), a vacuum generator, a storage tank (20), pipes provided with valves (11, 12), and an intermediate tank (10) arranged between the toilet bowl and the storage tank, which comprises an inlet and an outlet valve (11, 12), **characterised in that** the housings of the inlet valve (11) and of the outlet valve (12) are connected either with one or each with a source of pressure medium and that the vacuum operated toilet is suited to create a pressure in the housings of the inlet and outlet valves, which is higher than in the intermediate tank (10), when the pressure is build up in the intermediate tank (10) for conveying the discharge mass into the storage tank (20).

2. Vacuum operated toilet according to claim, **characterised in that** the source of pressure medium (P_{g}) is connected to the sides of the valves (11, 12) directed away from the intermediate tank (10).

3. Method for operating a vacuum operated toilet comprising a toilet bowl, a vacuum generator, storage tank (20), pipes provided with valves (11, 12), and an intermediate tank (10) arranged between the toilet bowl (19) and the storage tank (20), which comprises an inlet and an outlet valve, **characterised in that** the housings of the inlet valve (11) and of the outlet valve (12) are kept under higher pressure than that of the intermediate tank (10), when pressure is build up in the intermediate tank.

## Revendications

1. Toilettes par aspiration avec une cuvette de WC (19), un générateur de vide, un récipient collecteur, des conduits avec des soupapes (11), (12), et, un récipient intermédiaire (10) disposé entre la cuvette de WC et le récipient collecteur et comportant une soupape d'admission (11) et une soupape de sortie (12), **caractérisées en ce que** les cages de la soupape d'admission (11) et de la soupape de sortie (12) soit sont reliées à un générateur d'un moyen de pression, soit sont reliées chacune à un générateur d'un moyen de pression et **en ce que** les toilettes par aspiration sont adaptées pour produire dans les cages des soupapes d'admission et de sortie une pression plus élevée que dans le récipient intermédiaire (10) pendant l'établissement dans le récipient intermédiaire (10) de la pression nécessaire au transfert de la masse à évacuer vers le récipient collecteur (20).

2. Toilettes par aspiration selon la revendication 1 **caractérisées en ce que** le générateur du moyen de pression (P_{g}) est relié au côté des soupapes (11), 812) opposé au récipient intermédiaire.

3. Procédé de fonctionnement de toilettes par aspiration avec une cuvette de WC (19), un générateur de vide, un récipient collecteur, des conduits avec des soupapes (11), (12), et, un récipient intermédiaire (10) disposé entre la cuvette de WC et le récipient collecteur et comportant une soupape d'admission (11) et une soupape de sortie (12), **caractérisé en ce que** les cages de la soupape d'admission (11) et de la soupape de sortie (12) sont maintenues à une pression plus élevée que celle du récipient intermédiaire (10) pendant l'établissement de la pression dans ledit récipient intermédiaire (10).
